# EUROPÄISCHE PATENTSCHRIFT

(11) **EP 2 052 821 B1**
(45) Veröffentlichungstag und Bekanntmachung des Hinweises auf die Patenterteilung: **05.12.2012**
(21) Anmeldenummer: 08017695.1
(22) Anmeldetag: 09.10.2008
(51) Int. Cl.: B27B 33/14

(54) **Schneidglied für eine Sägekette**
Cutting element for a saw chain
Elément de coupe pour une scie à chaîne

(30) Priorität: 24.10.2007 DE 102007050778
(43) Veröffentlichungstag der Anmeldung: 29.04.2009
(73) Patentinhaber: Andreas Stihl AG & Co. KG, 71336 Waiblingen (DE)
(72) Erfinder: Kewes, Marco, 78467 Konstanz (DE); Rühle, Rainer, 9500 Wil (CH); Vogler, Manfred, 83088 Kiefersfelden (DE)
(74) Vertreter: Riedel, Peter

(56) Entgegenhaltungen:
- WO-A2-2004/113035
- DE-A1- 1 813 567
- US-A- 4 606 253

## Beschreibung

Die Erfindung betrifft ein Schneidglied für eine Sägekette der im Oberbegriff des Anspruchs 1 angegebenen Gattung.

Aus der DE 1 813 567 A ist ein Schneidglied für Sägeketten bekannt, das eine im Wesentlichen ebene Grundplatte mit zueinander parallelen flachen Seiten aufweist. In dieser Grundplatte sind Öffnungen vorgesehen, welche Nieten zum Verbinden mit weiteren Kettengliedern aufnehmen. An der Grundplatte ist ein Schneidzahn befestigt, der etwas über das hintere Ende einer Ausnehmung in der Grundplatte ragt. Der Schneidzahn besteht aus einem Hartmetall und ist an der Grundplatte durch Hartlötung verbunden.

Der bekannte Schneidzahn ist bezüglich seiner Gestaltung relativ klobig und für eine zuverlässige Verbindung ist vorgesehen, dass der Schneidzahn die Grundplatte zu beiden Seiten an ihrem oberen Rand übergreift. Dadurch wird die Gestaltung des Schneidzahns kompliziert, und dies führt zu einem hohen Fertigungsaufwand.

Aus der WO 2004/113035 A2 ist ein Schneidglied für eine Sägekette bekannt, das aus einem Grundkörper und einem daran befestigten Schneidzahn besteht. Der Grundkörper ist mit einem seitlich herausstehenden, in Laufrichtung des Schneidglieds sich verjüngenden Keil versehen, der zur formschlüssigen Aufnahme des Schneidzahns dient. Der Schneidzahn besitzt einen im Wesentlichen U-förmigen Querschnitt mit einer entsprechenden seitlichen Nut, die eine zu dem Grundkörper komplementäre Form hat, so dass der Schneidzahn durch Aufstecken auf den Grundkörper befestigt wird. Der Schneidzahn besteht aus einem Hartmetall.

Es ist ersichtlich, dass diese Gestaltung des Grundkörpers und Schneidzahns äußerst aufwendig ist und zu sehr hohen Kosten führt, insbesondere auch weil die Masse des notwendigen Hartmetalls relativ groß ist.

Der vorliegenden Erfindung liegt die Aufgabe zugrunde, ein Schneidglied der gattungsgemäßen Art zu schaffen, bei dem eine zuverlässige Befestigung des Schneidzahns am Grundkörper auch bei einfacher Formgebung des Schneidzahns und bei klein dimensionierten Schneidgliedern gegeben ist.

Diese Aufgabe wird durch ein Schneidglied mit den Merkmalen des Anspruchs 1 gelöst.

Das erfindungsgemäße Schneidglied ist einfach im Aufbau und daher kostengünstig herstellbar. Aufgrund der großen Verbindungsfläche für die stoffschlüssige Verbindung ist ein sicherer Halt des Schneidzahns am Grundkörper gegeben. Das Anbringen der Nieten beim Zusammenbau der Sägekette wird nicht behindert aufgrund der speziellen Formgebung des Schneidzahns, in dem der Nietöffnung benachbarten Bereich.

Gemäß einer zweckmäßigen Weiterbildung des Schneidgliedes ist an dem unteren Rand des Verbindungsschenkels eine Fase vorgesehen. Diese Fase begünstigt den Spanfluss. Außerdem ist es zweckmäßig, dass die Kante in Richtung auf ein hinteres Ende des Grundkörpers in einem Winkel zu einer Horizontalachse schräg nach oben verläuft. Der Winkel dieser Kante bezogen auf eine Horizontale des Grundkörpers liegt vorzugsweise im Bereich von ca. 15°. Für die Hartlötverbindung von Schneidzahn und Grundkörper ist ein Silberlot besonders geeignet. Dabei liegen die Löttemperaturen zwischen 700° C und 750° C, d. h. in einem Temperaturbereich, der sich auf das gehärtete Material im funktionsrelevanten Bereich des Schneidzahns nicht negativ auswirkt.

Die Seitenschneide des Schneidzahns ist vorzugsweise in Form einer Hohlkehle ausgestaltet. Dabei weist die Seitenschneide auf der zum Grundkörper gewandten Seite eine Fase auf, wobei der Fasenwinkel bezogen auf die Längsrichtung des Schneidglieds ca. 40° beträgt.

Zur Verbesserung des Spanflusses ist an der Ausnehmung zur Spanableitung in deren rückwärtigem Bereich eine Fase angeordnet. Am oberen Rand des Grundkörpers ist ein Anschlag ausgebildet, an dem ein rückwärtiges Ende des Schneidzahns anliegt. Damit ist in Längsrichtung des Schneidglieds zusätzlich ein Formschluss von Grundkörper und Schneidzahn gegeben. Es ist außerdem zweckmäßig, dass der Schneidzahn die Ausnehmung um ein solches Maß überdeckt, dass das Schleifen der Schneiden ohne Abtrag von Material des Grundkörpers möglich ist.

Ein Ausführungsbeispiel der Erfindung ist nachstehend anhand der Zeichnung näher erläutert. In der Zeichnung zeigt:
- Fig. 1: ein Schneidglied mit einem rechten Schneidzahn in Seitenansicht,
- Fig. 2: das Schneidglied in einer Ansicht gemäß Pfeil II in Fig. 1,
- Fig. 3: eine Draufsicht auf das Schneidglied gemäß Pfeil III in Fig. 1,
- Fig. 4: einen Ausschnitt in vergrößerter Darstellung eines Schnittes durch eine Seitenschneide des Schneidzahns im geschliffenen Zustand,
- Fig. 5: einen Schnitt entlang der Linie V-V in Fig. 1,
- Fig. 6: ein Schneidglied mit einem linken Schneidzahn in Seitenansicht,
- Fig. 7: eine Ansicht des Schneidglieds in Richtung des Pfeils VII in Fig. 6,
- Fig. 8: einen Schnitt entlang der Linie VIII-VIII in Fig. 6.

Die Fig. 1 zeigt ein Schneidglied 1 für eine Sägekette in einer Seitenansicht. Das Schneidglied 1 umfasst einen Grundkörper 2 und einen Schneidzahn 3, der aus Hartmetall besteht und der an dem Grundkörper 2 durch Hartlöten befestigt ist. Mit dem Pfeil A ist die Laufrichtung des Schneidglieds 1 bei Einsatz der Sägekette bezeichnet. Es handelt sich dabei um einen rechten Schneidzahn 3, bezogen auf die Laufrichtung A. Der Grundkörper ist in seiner unteren Hälfte mit zwei Niet-öffnungen 4 versehen. Bezogen auf die Laufrichtung A ist über der vorderen Nietöffnung 4 am oberen Rand des Grundkörpers 2 ein Tiefenbegrenzer 5 angeordnet. Der Grundköper weist hinter dem Tiefenbegrenzer 5 eine Ausnehmung 6 zur Spanableitung auf.

Der Schneidzahn 3 umfasst einen Dachabschnitt 7, der sich über der Oberseite des Grundkörpers 2 erstreckt und einen Verbindungsschenkel 8, der an der Seite des Grundkörpers 2 anliegt und zur großflächigen Verbindung des Schneidzahns 3 mit dem Grundkörper 2 dient. Dabei ragt der Verbindungsschenkel 8 so weit nach unten, dass ein unterer Rand 13 tiefer liegt als der Boden der Ausnehmung 6.

Eine hintere Kante 9 des Schneidzahns 3 liegt an einem Anschlag 10, der am oberen Rand des Grundkörpers 2 ausgebildet ist. Der Schneidzahn 3 besitzt eine Dachschneide 11 und eine Seitenschneide 12, die sich im Bereich des rückwärtigen Endes der Ausnehmung 6 befinden. Der untere Rand 13 des Verbindungsschenkels 8 ist mit einer Fase 14 versehen. Durch diese Ausbildung wird die Spanabführung verbessert.

Aus Fig. 1 geht weiter hervor, dass der Verbindungsschenkel an seinem in Laufrichtung A des Schneidglieds rückwärtigen Bereich eine nach oben gezogene Kante 15 aufweist, die der hinteren benachbarten Nutöffnung gegenüber liegt. Diese Kante 15 verläuft in Richtung auf ein hinteres Ende 16 des Grundkörpers 2 in einem Winkel α zu einer Horizontalachse H des Grundkörpers 2 schräg nach oben. Der Winkel α beträgt im Ausführungsbeispiel ca. 15°. An die nach oben gezogene Kante 15 schließt sich in Richtung auf die Nutöffnung 4 eine Schrägfläche 17 an, so dass einerseits der Freiraum für die Vernietung und andererseits eine optimale Lötfläche gegeben sind, wie dies insbesondere aus Fig. 5 zu ersehen ist.

Fig. 2 zeigt die Ansicht des Schneidglieds 1 in Richtung des Pfeiles II in Fig. 1. Daraus ist ersichtlich, dass der Grundkörper 2 eine im Wesentlichen ebene Platine ist. Am oberen Rand 18 des Grundkörpers 2 und an einem angrenzenden Abschnitt 19 einer Flachseite liegt der Schneidzahn 3 am Grundkörper 2 an und ist mit diesem stoffschlüssig durch Hartlöten vorzugsweise mit einem Silberlot verbunden. Die Löttemperatur liegt in diesem Fall im Bereich zwischen 700° C und 750°C. Am Schneidzahn 3 erkennt man den Dachabschnitt 7 und den Verbindungsschenkel 8, der großflächig am Abschnitt 19 des Grundkörpers liegt. Außerdem sind die Kante 15 und die Schrägfläche 17 zu sehen.

Die Fig. 3 zeigt eine Draufsicht auf das Schneidglied 1 gemäß dem Pfeil III in Fig. 1. In Laufrichtung A gesehen, ist vorne am Grundkörper 2 der Tiefenbegrenzer 5 angeformt, dahinter befindet sich die Ausnehmung, in deren hinteren Bereich der Schneidzahn 3 beginnt. Am Dachabschnitt 7 ist vorne die Dachschneide 11 ausgebildet, die im Ausführungsbeispiel in einem Winkel β zur Orthogonalen der Laufrichtung A von etwa 28° verläuft. Am vorderen Ende des Schneidzahns 3 beginnt die Seitenschneide 12, die wie aus Fig. 1 ersichtlich ist, schräg nach unten verläuft. Der Verbindungsschenkel ist an der Außenseite so ausgebildet, dass diese Außenseite in einem Winkel γ zur Seitenfläche des Grundkörpers verläuft. Die hintere Kante des Schneidzahns 3 liegt am Anschlag 10 des Grundkörpers 2.

Fig. 4 zeigt einen Ausschnitt des Schneidzahns 3 im Schnitt durch die Seitenschneide 12 in vergrößerter Darstellung. Bei der Herstellung des Schneidzahns 3 durch Schleifen erhält die Seitenschneide die Form, die mit dem Bezugszeichen 12* angegeben ist. Ein Schneidenwinkel δ von ca. 40° ist im Ausführungsbeispiel dargestellt. Eine an der Seitenschneide 12 im geschliffenen Zustand angeordnete Fase 22 ist ebenfalls aus Fig. 4 ersichtlich.

Fig. 5 zeigt einen Schnitt entlang der Linie V-V in Fig. 1, woraus sich ebenfalls ergibt, dass der Grundkörper 2 eine ebene Platine ist. Der Schneidzahn 3 liegt mit seinem Dachabschnitt 7 auf dem oberen Rand 18 des Grundkörpers 2 und mit seinem Verbindungsschenkel 8 am Abschnitt 19. An den durch die Bezugszeichen 18 und 19 markierten Flächen erfolgt die stoffschlüssige Verbindung mittels Hartlöten. Weiter ist erkennbar, dass die Außenseite des Verbindungsschenkels 8 nach unten zum Grundkörper 2 leicht geneigt ist und sich ab der Kante 15 eine Schrägfläche 17 zum Grundkörper 2 anschließt.

In Fig. 6 ist ein Schneidglied 1 mit einem linken Schneidzahn 3 gezeigt, wobei der Grundkörper 2 und der Schneidzahn 3 bezogen auf die Laufrichtung A exakt spiegelbildlich zu demjenigen der Fig. 1 ausgebildet sind. Aus Fig. 6 ist ersichtlich, dass die Seitenschneide 12 in Form einer Hohlkehle 20 gestaltet ist, wobei diese Form durch Schleifen des aus Hartmetall bestehenden Schneidzahns 3 erzeugt wird. Der Schneidzahn 3 ragt um das Maß S seitlich entlang der Ausnehmung 6, so dass die Dachschneide 11 und die Seitenschneide 12 effektiv mit dem Schneidgut in Eingriff gebracht werden. Die Späne werden in der Ausnehmung 6 nach hinten bzw. unten abgeführt. Zur weiteren Verbesserung des Spanflusses ist im rückwärtigen Bereich der Ausnehmung 6 eine Fase 21 angeordnet. Im Übrigen stimmen für gleiche Teile die Bezugszeichen mit denjenigen der Fig. 1 überein.

Fig. 7 zeigt die Ansicht des Schneidglieds 1 in Richtung des Pfeils VII in Fig. 6. Daraus wird deutlich, dass es sich dabei um die in Fig. 6 erwähnte spiegelbildliche Anordnung handelt, wie der Vergleich mit Fig. 2 zeigt. Für gleiche Teile stimmen daher die Bezugszeichen mit denjenigen der Fig. 2 überein.

Die Fig. 8 zeigt einen Schnitt entlang der Linie VIII-VIII in Fig. 6. Auch diese Darstellung zeigt, dass der Schneidzahn 3 die Ausnehmung 6 seitlich teilweise überdeckt, und zwar im Anfangszustand um das Maß S, wie zu Fig. 6 beschrieben. Bei einem erforderlichen Nachschleifen des Schneidzahns 3 verringert sich das Maß S. Ein weiteres Schleifen über die Fase 21 hinaus ist möglich, es handelt sich dabei um einen Mitschliff aus Stahl und Hartmetall.

## Patentansprüche

1. Schneidglied (1) für eine Sägekette mit einem Grundkörper (2) und einem daran befestigten Schneidzahn (3) aus Hartmetall, der einen Dachabschnitt (7) und einen Verbindungsschenkel (8) umfasst, wobei der Grundkörper (2) Nietöffnungen (4) aufweist und in Laufrichtung des Schneidglieds (1) vor dem Schneidzahn (3) eine Ausnehmung (6) zur Spanableitung ausgebildet ist, wobei der Grundkörper (2) aus einer ebenen Platine besteht und der Schneidzahn (3) diese Ausnehmung seitlich teilweise überdeckt und wobei der Verbindungsschenkel (8) des Schneidzahns (3) seitlich des Grundkörpers (2) zur flächigen Anlage gebracht und der Schneidzahn (3) mit dem Grundkörper (2) mittels eines Hartlots stoffschlüssig verbunden ist,
**dadurch gekennzeichnet, dass** der Verbindungsschenkel (8) sich so weit nach unten erstreckt, dass ein unterer Rand (13) tiefer liegt als die Ausnehmung (6), wobei der Verbindungsschenkel (8) an seinem in Laufrichtung (A) des Schneidglieds (1) rückwärtigen Bereich der benachbarten Nietöffnung (4) gegenüberliegend eine nach oben gezogene Kante (15) aufweist.

2. Schneidglied nach Anspruch 1,
**dadurch gekennzeichnet, dass** an dem unteren Rand (13) des Verbindungsschenkels (8) eine Fase (14) vorgesehen ist.

3. Schneidglied nach Anspruch 1 oder 2,
**dadurch gekennzeichnet, dass** die Kante (15) in Richtung auf ein hinteres Ende (16) des Grundkörpers (2) in einem Winkel (α) zu einer Horizontalachse (H) schräg nach oben verläuft.

4. Schneidglied nach einem der Ansprüche 1 bis 3,
**dadurch gekennzeichnet, dass** das Hartlot ein Silberlot ist.

5. Schneidglied nach einem der Ansprüche 1 bis 4,
**dadurch gekennzeichnet, dass** die Seitenschneide (12) in Form einer Hohlkehle (20) ausgestaltet ist.

6. Schneidglied nach einem der Ansprüche 1 bis 5,
**dadurch gekennzeichnet, dass** die Seitenschneide (12) auf der zum Grundkörper (2) gewandten Seite eine Fase (22) aufweist, wobei der Fasenwinkel (δ) bezogen auf die Längsrichtung des Schneidglieds (1) ca. 40° beträgt.

7. Schneidglied nach Anspruch 6,
**dadurch gekennzeichnet, dass** die Seitenschneide (12) mit der Fase (22) durch Schleifen erzeugt ist.

8. Schneidglied nach einem der Ansprüche 1 bis 7,
**dadurch gekennzeichnet, dass** an der Ausnehmung (6) zur Spanableitung in ihrem rückwärtigen Bereich eine Fase (21) angeordnet ist.

9. Schneidglied nach Anspruch 8,
**dadurch gekennzeichnet, dass** die Fase (21) geprägt ist.

10. Schneidglied nach einem der Ansprüche 1 bis 9,
**dadurch gekennzeichnet, dass** im Bereich des oberen Randes am Grundkörper (2) ein Anschlag (9) ausgebildet ist, an dem ein rückwärtiges Ende des Schneidzahns (3) anliegt.

11. Schneidglied nach einem der Ansprüche 1 bis 10,
**dadurch gekennzeichnet, dass** der Schneidzahn (3) die Ausnehmung (6) um ein solches Maß (S) überdeckt, dass das Schleifen der Schneiden ohne Abtrag von Material des Grundkörpers (2) möglich ist.

12. Schneidglied nach einem der Ansprüche 1 bis 11,
**dadurch gekennzeichnet, dass** beim Nachschleifen das Material des Schneidzahns (3) und des Grundkörpers (2) abgetragen wird.

## Claims

1. Cutting element (1) for a saw chain, with a main body (2) and, att6ached thereto, a carbide-tipped cutting tooth (3) comprising a roof section (7) and a connecting shank (8), such that the main body (2) has rivet holes and a recess (6) formed ahead of the cutting tooth (3) in the movement direction of the cutting element (1) for clearing away the cuttings, such that the main body (2) consists of a flat plate and the cutting tooth (3) partially covers the said recess laterally, and such that the connecting shank (8) of the cutting tooth (3) is brought into flat contact laterally with respect to the main body (2) and the cutting tooth (3) is connected to the main body (2) in a material-merged way by brazing,
**characterised in that** the connecting shank (8) extends far enough downwards for a lower edge (13) to be lower than the recess (6), and in its rear area relating to the movement direction (A) of the cutting element (1) the connecting shank (8) has an upward-directed edge (15) opposite the adjacent rivet hole (4).

2. Cutting element according to Claim 1,
**characterised in that** a chamfer (14) is provided on the lower edge (13) of the connecting shank (8).

3. Cutting element according to Claims 1 or 2,
**characterised in that** in the direction toward a rear end (16) of the main body (2) the edge (15) extends at an angle (α) relative to a horizontal axis (H).

4. Cutting element according to any of Claims 1 to 3,
**characterised in that** the brazing alloy is a silver braze.

5. Cutting element according to any of Claims 1 to 4,
**characterised in that** the lateral cutting edge (12) is designed in the form of hollow fluting (20).

6. Cutting element according to any of Claims 1 to 5,
**characterised in that** on the side facing the main body (2) the lateral cutting edge (12) has a chamfer (22), such that the chamfer angle (δ) is approximately 40° relative to the longitudinal direction of the cutting element (1).

7. Cutting element according to Claim 6,
**characterised in that** the lateral cutting edge (12) with its chamfer (22) are produced by grinding.

8. Cutting element according to any of Claims 1 to 7,
**characterised in that** a chamfer (21) is formed in the rear area of the recess (6) for clearing the cuttings.

9. Cutting element according to Claim 8,
**characterised in that** the chamfer (21) is produced by stamping.

10. Cutting element according to any of Claims 1 to 9,
**characterised in that** in the area of the upper edge on the main body (2) an abutment (9) is formed, against which a rear end of the cutting edge (13) rests.

11. Cutting element according to any of Claims 1 to 10,
**characterised in that** the cutting tooth (3) covers the recess (6) by an amount (S) such that the cutting edge can be ground without removing any material from the main body (2).

12. Cutting element according to any of Claims 1 to 11,
**characterised in that** during regrinding, material is removed from both the cutting tooth (3) and the main body (2).

## Revendications

1. Elément de coupe (1) pour une scie à chaîne, avec un corps de base (2) et une dent de coupe (3) en métal dur qui est fixée à celui et qui comprend une partie en forme de toit (7) et une branche de liaison (8), étant précisé que le corps de base (2) présente des ouvertures de rivetage (4) et qu'un creux (6) pour l'évacuation des copeaux est formé avant la dent de coupe (3), dans le sens de marche de l'élément de coupe (1), étant précisé que le corps de base (2) se compose d'une platine plate et que la dent de coupe (3) couvre en partie, latéralement, ce creux, et étant précisé que la branche de liaison (8) de la dent de coupe (3) est appliquée à plat sur le côté du corps de base (2) et que la dent de coupe (3) est rapportée sur le corps de base (2) à l'aide d'un métal d'apport de brasage fort,
**caractérisé en ce que** la branche de liaison (8) s'étend vers le bas de telle sorte qu'un bord inférieur (13) est situé plus bas que le creux (6), étant précisé que la branche de liaison (8), dans sa zone arrière, dans le sens de marche (A) de l'élément de coupe (1), présente en face de l'ouverture de rivetage (4) voisine une arête (15) étirée vers le haut.

2. Elément de coupe selon la revendication 1, **caractérisé en ce qu'**un biseau (14) est prévu sur le bord inférieur (13) de la branche de liaison (8).

3. Elément de coupe selon la revendication 1 ou 2, **caractérisé en ce que** l'arête (15) s'étend en biais vers le haut, en direction d'une extrémité arrière (16) du corps de base (2), suivant un angle (α) par rapport à un axe horizontal (H).

4. Elément de coupe selon l'une des revendications 1 à 3, **caractérisé en ce que** le métal d'apport de brasage fort est constitué par de l'argent d'apport de brasage.

5. Elément de coupe selon l'une des revendications 1 à 4, **caractérisé en ce que** le tranchant latéral (12) a la forme d'une gorge (20).

6. Elément de coupe selon l'une des revendications 1 à 5, **caractérisé en ce que** le tranchant latéral (12) présente sur sa face tournée vers le corps de base (2) un biseau (22), étant précisé que l'angle de biveau (5) est d'environ 40° par rapport au sens longitudinal de l'élément de coupe (1).

7. Elément de coupe selon la revendication 6, **caractérisé en ce que** le tranchant latéral (12) pourvu du biseau (22) est réalisé par meulage.

8. Elément de coupe selon l'une des revendications 1 à 7, **caractérisé en ce qu'**un biseau (21) est disposé sur le creux (6) pour l'évacuation des copeaux, dans sa zone arrière.

9. Elément de coupe selon la revendication 8, **caractérisé en ce que** le biseau (21) est prononcé.

10. Elément de coupe selon l'une des revendications 1 à 9, **caractérisé en ce qu'**il est prévu dans la zone du bord supérieur, sur le corps de base (2), une butée (9) contre laquelle est appliquée une extrémité arrière de la dent de coupe (3).

11. Elément de coupe selon l'une des revendications 1 à 10, **caractérisé en ce que** la dent de coupe (3) couvre le creux (6) suivant un degré (S) tel que le meulage des tranchants est possible sans enlèvement de matière du corps de base (2).

12. Elément de coupe selon l'une des revendications 1 à 11, **caractérisé en ce que** lors de la rectification par meulage, la matière de la dent de coupe (3) et du corps de base (2) est enlevée.
